# EUROPÄISCHE PATENTSCHRIFT

(11) **EP 2 782 543 B1**
(45) Veröffentlichungstag und Bekanntmachung des Hinweises auf die Patenterteilung: **15.07.2015**
(21) Anmeldenummer: 12790854.9
(22) Anmeldetag: 15.11.2012
(51) Int. Cl.: A61J 1/05, A61J 1/12, A61J 1/14, A61J 1/20

(54) **BLUTPLASMASAMMELFLASCHE**
BLOOD PLASMA COLLECTING FLASK
FLACON DE COLLECTE DE PLASMA SANGUIN

(30) Priorität: 22.11.2011 DE 202011052056 U
(43) Veröffentlichungstag der Anmeldung: 01.10.2014
(73) Patentinhaber: Octapharma Plasma GmbH, 40764 Langenfeld (DE)
(72) Erfinder: RETTINGHAUS, Reinhard, 53721 Siegburg (DE); FRANZARING, Hubert, 42719 Solingen (DE); TABORSKI, Uwe, 61231 Bad Nauheim (DE); SCHULZ, Jürgen, 21266 Jesterburg (DE)
(74) Vertreter: Albrecht, Ralf
(86) Internationale Anmeldenummer: PCT/EP2012/072764
(87) Internationale Veröffentlichungsnummer: WO 2013/076007

(56) Entgegenhaltungen:
- EP-A2- 2 433 608
- DE-U1-202007 012 912
- DE-U1-202009 001 068
- US-A- 4 568 345
- US-A- 5 132 026

## Beschreibung

Die vorliegende Erfindung betrifft eine Blutplasmasammelflasche aus Kunststoff zur Aufbewahrung von Blutplasma im gefrorenen Zustand mit einem Flaschenkörper, der an seiner Oberseite einen Flaschenhals aufweist.

Blutplasmasammelbehälter sind in Form von Kunststoffbeuteln seit vielen Jahren bekannt und haben sich durch den Einsatz von Materialien wie Ethylenvenylacetat (EVA) und Polyethylen (PE) beim Einfrieren bewährt. Der Nachteil von Blutplasmasammelbehältern in Form von Blutbeuteln besteht in der schlechten Handhabbarkeit, da sie ohne Hilfsmittel oder Sonderkonstruktionen nicht aufgestellt werden können und zudem die Gefahr besteht, dass sie im eingefrorenen Zustand beim Herunterfallen beschädigt werden. Zudem beulen sie unkontrolliert aus, so dass die Füllmenge nur schwer kontrollierbar ist.

Aus diesem Grund in der DE 20 2007 012 912 U1 vorgeschlagen, Blutplasmasammelflaschen aus Kunststoff einzusetzen, deren Flaschenkörper im Horizontalschnitt einen Querschnitt rechteckiger Grundform aufweist und an seiner Oberseite einen durch eine Abdeckplatte verschlossenen Flaschenhals besitzt. An der Abdeckplatte sind zwei Anschlussstellen vorgesehen, von denen die eine Anschlussstelle zum Befüllen des Flaschenkörpers mit Blutplasma vorgesehen ist und die andere Anschlussstelle der Entlüftung und Probenahme dient. An der Abdeckplatte ist zum Schutz der Anschlussstellen ein Deckel befestigbar. Dieser weist zwei Schlitze auf, die der Durchführung von an den Anschlussstellen fixierten Schläuchen dienen.

Während der Plasmaspende befindet sich der Deckel in einer Position, in der die Schläuche durch die Schlitze ungehindert hindurchgeführt sind. Nach Beendigung der Plasmaspende werden die Schläuche abgeschnitten und verschweißt. Um die freien Enden der abgeschnittenen Schläuche zu fixieren, wird der Deckel gedreht, wodurch die freien Enden in den Deckel gezogen werden.

Die bekannte Blutplasmasammelflasche hat sich in der Praxis zwar bewährt, die Bestrebungen gehen jedoch dahin, die Funktionalität und Handhabbarkeit weiter zu verbessern.

EP 2 433 608 beschreibt ebenfalls eine Blutplasmasammelflasche aus Kunststoff zur Aufbewahrung von Blutplasma im gefrorenen Zustand.

Aufgabe der vorliegenden Erfindung ist es daher, eine Blutplasmasammelflasche aus Kunststoff zur Aufbewahrung von Plasma im gefrorenen Zustand der eingangs genannten Art so auszugestalten, dass ihre Handhabbarkeit verbessert wird. Dabei soll insbesondere die Bedienbarkeit vereinfacht und die Formstabilität erhöht werden.

Diese Aufgabe ist gemäß der vorliegenden Erfindung dadurch gelöst, dass an der Oberseite des Flaschenkörpers auf gegenüberliegenden Seiten des Flaschenhalses und seitlich beabstandet von diesem Anschlussstellen mit Anschlussstutzen vorgesehen sind, wobei die eine Anschlussstelle dem Befüllen des Flaschenkörpers mit Blutplasma sowie der Probenahme dient und an dem Anschlussstutzen dieser Anschlussstelle ein L-förmiger Konnektor vorgesehen ist, dessen einer Konnektorschenkel mit dem Anschlussstutzen verbunden ist und dessen anderer Konnektorschenkel zum Flaschenhals gerichtet ist und einen Schlauch trägt, und wobei die andere Anschlussstelle der Belüftung bzw. Entlüftung des Flaschenkörpers dient und an dem Anschlussstutzen dieser Anschlussstelle ein vorzugsweise hydrophiler Sterilfilter vorgesehen ist.

Erfindungsgemäß ist eine Anschlussstelle so ausgestaltet, dass sie dem Befüllen des Flaschenkörpers mit Blutplasma und der Probenahme dient. An dieser Anschlussstelle ist ein L-förmiger Konnektor vorgesehen, dessen einer Konnektorschenkel zum Flaschenhals gerichtet ist. Der andere Anschlussstutzen dient ausschließlich der Entlüftung beim Befüllen mit Blutplasma bzw. der Belüftung bei der Probenahme, so dass beide Vorgänge einfach ausgeführt werden können. Dieser Anschlussstutzen ist mit einem vorzugsweise hydrophilen Sterilfilter ausgestattet. Dieser kann in den Anschlussstutzen eingesetzt sein.

Die L-förmigen Konnektoren sind an den Anschlussstutzen unlösbar befestigt. Beispielsweise können die Konnektoren an den Anschlussstutzen festgeklebt oder festgeschweißt sein. In bevorzugter Weise sind sie jedoch mittels einer Rastverbindung unlösbar und selbstdichtend an den Anschlussstutzen fixiert. Hierzu können an den Anschlussstutzen und den L-förmigen Konnektoren korrespondierende Dichtungsflächen ausgebildet sein, die miteinander insbesondere unter Druck in Anlage kommen, wenn die L-förmigen Konnektoren an den Anschlussstutzen fixiert werden. Die Dichtungsflächen können beispielsweise am oberen Rand des Anschlussstutzens und einer korrespondierenden Ringfläche an der Innenseite des Konnektors vorgesehen sein.

An demjenigen Schlauch, welcher mit der zur Probenahme dienenden Anschlussstelle verbunden ist, wird zur Probenahme üblicher Weise ein Proberöhrchen oder Pilotröhrchen angebracht. Gemäß einer Ausführungsform der vorliegenden Erfindung trägt der Schlauch an seinem Ende wenigstens einen Pilotbeutel, wobei der Pilotbeutel eine Entlüftungsöffnung aufweist, in der eine hydrophile Fritte vorgesehen ist. Bei dieser Ausgestaltung erfolgt die Probenahme in einfacher Weise dadurch, dass der Blutplasmasammelbehälter gekippt wird, so dass Flüssigkeit aus dem Behälter in den Pilotbeutel strömt. Anschließend wird der Pilotbeutel verschlossen, indem sein behälterseitiges Ende abgeschweißt wird. Des Weiteren wird die Entlüftungsöffnung verschlossen. Diese ist vorzugsweise in einem schlauchförmigen Abschweißende des Pilotbeutels ausgebildet, in welchem auch die hydrophile Fritte positioniert ist, so dass auch die Entlüftungsöffnung durch Abschweißen des Abschweißendes verschlossen werden kann.

In bevorzugter Weise sind zwei Pilotbeutel mit dem Schlauch der Anschlussstelle für die Entlüftung und Probenahme über einen entsprechenden, insbesondere Y-förmigen Verbindungsschlauch verbunden. Bei der Ausführungsform, bei welcher eine Anschlussstelle sowohl dem Befüllen des Flaschenkörpers mit Blutplasma als auch der Probenahme dient, muss der mit dem entsprechenden Konnektor verbundene Schlauch sich verzweigen, wobei das eine freie Ende mit dem Blutplasmapherese-Gerät zu verbinden ist und an dem anderen freien Ende die Pilotröhrchen oder Pilotbeutel befestigt werden.

In an sich bekannter Weise kann an dem Flaschenhals und insbesondere einer dem Flaschenhals an seiner Oberseite verschließenden Abdeckplatte ein Deckel fixiert oder fixierbar sein. Dieser ist derart ausgestaltet, dass er im fixierten Zustand die über den Flaschenhals ragenden Abschnitte der Schläuche übergreift und so positioniert. Der Deckel kann dabei so ausgestaltet sein, dass er im fixierten Zustand die Anschlussstellen übergreift und ebenfalls von einem Zugriff von außen schützt.

In Ausbildung der Erfindung ist vorgesehen, dass der Deckel den Konnektoren/Schläuchen zugeordnete und zu der Deckelunterseite hin offenen Aussparungen aufweist, die mit den über den Flaschenhals ragenden Schlauchabschnitten in Eingriff kommen und von diesen durchgriffen werden, wenn der Deckel an dem Flaschenhals fixiert wird. Zusätzlich kann der Deckel innenseitig Haltestege aufweisen, welche die langen Konnektorschenkel/Schlauchabschnitten übergreifen und positionieren, wenn der Deckel an dem Flaschenhals fixiert ist.

In bevorzugter Weise ist ein Rastmechanismus vorgesehen, über welchen der Deckel an dem Flaschenhals und insbesondere der Abdeckplatte fixiert wird, wenn der Deckel von oben auf den Flaschenhals gedrückt wird. Dabei weist der Rastmechanismus gemäß einem weiteren Aspekt der Erfindung eine erste Raststellung auf, in welcher der Deckel wieder von dem Flaschenhals gelöst werden kann, und eine zweite Raststellung, in welcher der Deckel weiter auf den Flaschenhals gedrückt ist als in der ersten Raststellung und in der ein Lösen des Deckels von dem Flaschenhals verhindert wird, auf. Bei dieser Ausgestaltung ist der Deckel im Anlieferungszustand lösbar an dem Flaschenhals befestigt, d.h. er ist im oberen, ersten Rastpunkt eingerastet. Damit besteht die Möglichkeit, den Deckel zum Befüllen der Blutplasmasammelflasche und anschließendem Abschweißen der Konnektoren von dem Flaschenhals zu lösen. Nach dem Abschweißen kann der Deckel dann an dem Flaschenhals endgültig fixiert werden, indem er in die zweite Raststellung gebracht wird, in der ein Lösen nicht mehr möglich ist.

In Ausgestaltung dieser Ausführungsform kann vorgesehen sein, dass an dem unteren, offenen Deckelrand Rastnasen ausgebildet sind, die beim Aufdrücken des Deckels auf den Flaschenhals mit einem an dem Flaschenhals ausgebildeten Haltesteg und insbesondere den äußeren Randbereich der Abdeckplatte in Eingriff kommen, elastisch aufgeweitet werden und beim weiteren Aufdrücken elastisch zurückfedern und unter Herstellung der ersten Raststellung den Haltesteg hintergreifen.

Des Weiteren kann vorgesehen sein, dass an der Oberseite des Flaschenhalses und insbesondere der Abdeckplatte ein aufrecht abragender Steg und an der Deckelinnenseite eine zu dem Steg korrespondierende Aufnahme ausgebildet sind, die miteinander in Eingriff kommen, wenn der Deckel auf den Flaschenhals gedrückt wird und dass an dem Steg und der Aufnahme Rastelemente des Rastmechanismus ausgebildet sind, die in der zweiten Raststellung miteinander in Eingriff kommen.

Dabei kann in dem Steg eine Rastöffnung ausgebildet sein, in welche in der zweiten Raststellung ein aufnahmeseitig vorgesehenes Rastelement eingreift.

In Ausbildung der Erfindung ist vorgesehen, dass an dem Deckel und insbesondere der Deckeloberseite Halteelemente, insbesondere Halteclips zur lösbaren Anbringung von Proberöhrchen vorgesehen sind. Diese Ausgestaltung bietet die Möglichkeit, die Proberöhrchen als Einheit mit der Blutplasmasammelflasche auszuliefern.

Bei einer Weiterbildung der erfindungsgemäßen Blutplasmasammelflasche können die Seitenflächen des Flaschenkörpers jeweils einen ebenen oder leicht nach innen gewölbten Bereich definieren, an den sich zu den Stirnflächen abgerundete Bereiche anschließen. Es hat sich gezeigt, dass derartig gestaltete Flaschenkörper besonders formstabil sind. Dies gilt insbesondere, wenn die Bereiche leicht nach innen gewölbt sind, wobei die Wölbung eine maximale Tiefe von 2 mm, insbesondere von 1,5 mm gegenüber den Rändern der Wölbung aufweist. Durch die nach innen gerichtete Wölbung wird eine Art Vorspannung erzielt, die einem Ausbeulen des Flaschenkörpers beim Befüllen entgegenwirkt. Die Stabilität der Flasche wird weiterhin erhöht, wenn die ebenen oder leicht nach innen gewölbten Bereiche eine hexagonale Form besitzen, deren Grundseiten an den Übergangsbereichen der Seitenflächen zu der Oberseite und Unterseite des Flaschenkörpers liegen und vorzugsweise derart gleichmäßig hexagonal ausgestaltet sind, dass die zwischen den Grundseiten liegenden Ecken etwa auf mittiger Höhe des Flaschenkörpers positioniert sind. Der Flaschenkörper besitzt dann eine Form, die man erhält, wenn man einen ovalen bzw. runden Körper flach drückt, wobei in diesem Fall die zwischen den Grundseiten liegenden Seiten der hexagonalen Flächen leicht abgerundet sind.

Des Weiteren kann der Flaschenkörper mehrere Versteifungswulste aufweisen, die sich um den Flaschenkörper erstrecken und vorzugsweise so positioniert sind, dass sie zumindest teilweise als Füllhöhenanzeige fungieren. Hierfür können insgesamt vier Versteifungswulste an dem Flaschenkörper ausgebildet sein, wobei insbesondere zwei Versteifungswulste an der oberen Flaschenkörperhälfte und zwei Versteifungswulste in der unteren Flaschenkörperhälfte vorgesehen sind.

Hinsichtlich weiterer vorteilhafter Ausgestaltungen der Erfindung wird auf die Unteransprüche sowie die nachfolgende Beschreibung eines Ausführungsbeispiels unter Bezugnahme auf die beiliegende Zeichnung verwiesen. In der Zeichnung zeigt:
- Figur 1: eine Blutplasmasammelflasche gemäß der vorliegenden Erfindung in Vorderansicht;
- Figur 2: die Blutplasmasammelflasche aus Figur 1 in perspektivischer Explosionsansicht;
- Figur 3: die Blutplasmasammelflasche aus Figur 1 in perspektivischer Darstellung von schräg unten;
- Figur 4: die Blutplasmasammelflasche aus Figur 1 von unten betrachtet;
- Figur 5: die Blutplasmasammelflasche aus Figur 1 in Draufsicht;
- Figur 6: in vergrößerter Darstellung den oberen Bereich der Blutplasmasammelflasche bei entferntem Deckel;
- Figur 7: die Blutplasmasammelflasche aus Figur 1 in einer Seitenansicht;
- Figur 8: in perspektivischer Darstellung den Deckel der Blutplasmasammelflasche von schräg unten;
- Figur 9: in vergrößerter perspektivischer Ansicht den oberen Bereich einer Blutplasmasammelflasche mit einem daran fixierten L-förmigen Konnektor;
- Figur 10: den oberen Bereich der Blutplasmasammelflasche mit zwei daran befestigten L-förmigen Konnektoren;
- Figur 11: einen L-förmigen Konnektor in vergrößerter perspektivischer Darstellung;
- Figur 12: den oberen Bereich des Blutplasmasammelbehälters mit einem daran fixierten Deckel; und
- Figur 13: den oberen Bereich eines Blutplasmasammelbehälters mit zwei Pilotbeuteln, welche mit einem der Konnektoren verbunden sind.

In der Zeichnung ist eine Blutplasmasammelflasche zur Aufbewahrung von Blutplasma im gefrorenen Zustand gemäß der vorliegenden Erfindung dargestellt. Die Blutplasmasammelflasche besteht aus Kunststoff, insbesondere aus Polyethylen (PE) und besitzt einen Flaschenkörper 1, der im Horizontalschnitt einen Querschnitt rechteckiger Grundform besitzt und an seiner Oberseite einen Flaschenhals 2 mit einer obenseitig vorgesehenen Abdeckplatte 2a trägt. Wie in der Zeichnung gut erkennbar ist, definieren die Seitenflächen des Flaschenkörpers 1 jeweils einen ebenen Bereich 3 hexagonaler Form, dessen Grundseiten 3a, 3b an den Übergangsbereichen der Seitenflächen zu der Oberseite und Unterseite des Flaschenkörpers 1 liegen, wobei die zwischen den Grundseiten 3a, 3b liegenden Ecken E etwa auf mittiger Höhe des Flaschenkörpers 1 positioniert sind. Dabei sind die zwischen den Grundseiten 3a, 3b liegenden Seiten 3c, 3d, 3e, 3f der hexagonalen Fläche 3 leicht abgerundet. An die ebenen Seitenflächen des Flaschenkörpers 1 schließen sich die Stirnflächen an, die eine abgerundete Form besitzen. Insgesamt besitzt somit der Flaschenkörper 1 einer Form, die man erhält, wenn man einen Grundkörper runder oder ovaler Form flachdrückt. In der Zeichnung nicht erkennbar ist, dass die ebenen Bereiche 3 auch leicht nach innen gewölbt sein können, wobei die Wölbung in der Mitte des hexagonalen Bereiches 3 eine Tiefe von etwa 1,5 mm gegenüber den Rändern der hexagonalen Fläche 3 aufweist. Durch diese Ausgestaltung wird eine Art Vorspannung erzielt, die einem Ausbeulen des Flaschenkörpers 1 beim Befüllen mit Blutplasma entgegenwirkt.

Des Weiteren weist der Flaschenkörper 1 insgesamt vier Versteifungswulste 5 auf, die sich um den Flaschenkörper 1 erstrecken, wobei zwei Versteifungswulste 5 in der oberen Flaschenkörperhälfte und zwei Versteifungswulste 5 in der unteren Flaschenkörperhälfte vorgesehen sind. Die oberen beiden Versteifungswulste 5 fungieren dabei als Füllhöhenanzeige.

An der Unterseite des Flaschenkörpers 1 sind drei Stellfüße 4 vorgesehen, durch welche sichergestellt wird, dass die flache Blutplasmasammelflasche stabil aufgestellt werden kann.

An der Oberseite des Flaschenkörpers 1 sind auf gegenüberliegenden Seiten des Flaschenhalses 2 und seitlich beabstandet von diesem zwei Anschlussstellen 7a, 7b vorgesehen, von denen die eine Anschlussstelle 7a dem Befüllen des Flaschenkörpers 1 mit Blutplasma dient und die andere Anschlussstelle 7b der Entlüftung und Probenahme dient. An den Anschlussstellen 7a, 7b sind mit dem Flaschenkörper 1 fest verbundene Anschlussstutzen 8 vorgesehen, an denen L-förmige Konnektoren 9 unlösbar gehalten sind.

Alternativ kann der Flaschenkörper 1 zwei Anschlussstellen 7c, 7d aufweisen, von denen die eine Anschlussstelle 7a sowohl dem Befüllen des Flaschenkörpers 1 mit Blutplasma, als auch der Probenahme dient. Wie die Figur 9 erkennen lässt, ist in diesem Fall nur an dem Anschlussstutzen 8 der dem Befüllen und der Probenahme dienenden Anschlussstelle 7c mit einem L-förmigen Konnektor 9 versehen. Der Anschlussstutzen 8 der anderen Anschlussstelle 7d dient nur dem Be- bzw. Entlüften des Flaschenkörpers 1. In dem Anschlussstutzen 8 ist ein nicht näher dargestellter hydrophiler Sterilfilter untergebracht.

Wie insbesondere die Figuren 9 bis 11 erkennen lassen, sind die L-förmigen Konnektoren 9 an den Anschlussstutzen 8 durch einen Rastmechanismus fixiert. Dazu ist im unteren Endbereich der Anschlussstutzen 8 eine nach außen ragende Rastschulter 8a und innenseitig an den Konnektoren 9 eine korrespondierende Rastnase 9a ausgebildet, welche die Rastschulter 8a rastend hintergreift, wenn ein Konnektor 9 auf einen Anschlussstutzen 8 gedrückt wird. Weiterhin ist in Figur 11 gezeigt, dass an der Innenseite der Konnektoren 9 jeweils eine Dichtfläche 9a ausgebildet ist, welche an einer Dichtungsfläche 8b am oberen Rand des korrespondierenden Anschlussstutzens 8 dichtend und unter Druck in Anlage kommt, wenn der Konnektor 9 an dem Anschlussstutzen 8 fixiert wird.

An den von den Anschlussstutzen 8 wegweisenden Konnektorschenkeln sind Schläuche 10 angebracht. Die Anordnung ist dabei so getroffen, dass die vom Anschlussstutzen 8 wegweisenden Konnektorschenkel zum Flaschenhals 2 gerichtet sind, so dass die daran gehaltenen Schläuche 10 sich über die Abdeckplatte 2a des Flaschenhalses 2 erstrecken. In der Figur 6 sind die Schläuche 10 im abgeschweißten Zustand dargestellt, in welchem die Schlauchenden unmittelbar oberhalb der Abdeckplatte 2a liegen. In unabgeschweißtem Zustand sind die Schläuche 10 deutlich länger.

An der Abdeckplatte 2a des Flaschenhalses 2 ist ein Deckel 11 fixiert. Dieser ist derart ausgestaltet, dass er im fixierten Zustand die über den Flaschenhals 2 ragenden Abschnitte der Schläuche 10 übergreift und vor einem Zugriff von außen schützt. Konkret weist der Deckel 11 den Schläuchen 10 zugeordnete und zu der Deckelunterseite hin offene, schlitzförmige Aussparungen 12 auf, die mit den über den Flaschenhals 2 ragenden Schlauchabschnitten in Eingriff kommen und von diesen durchgriffen werden, wenn der Deckel 11 an dem Flaschenhals 2 fixiert wird. Wie in der Figur 12 gezeigt ist, kann der Deckel 11 auch so breit ausgebildet sein, dass er die L-förmigen Konnektoren 9 umgreift.

Die Fixierung des Deckels 11 an dem Flaschenhals 2 erfolgt über einen Rastmechanismus, wenn der Deckel 11 von oben auf den Flaschenhals 2 gedrückt wird. Dabei umfasst der Rastmechanismus ein erste Raststellung, in welcher der Deckel 11 wieder von dem Flaschenhals 2 gelöst werden kann, und eine zweite Raststellung, in welcher ein Lösen des Deckels 11 von dem Flaschenhals 2 im Wesentlichen nicht mehr möglich ist. Konkret sind an dem unteren, offenen Deckelrand Rastnasen 13 ausgebildet, die beim Niederdrücken des Deckels 11 auf dem Flaschenhals 2 mit dem äußeren Randbereich der Abdeckplatte 2a in Eingriff kommen, elastisch aufgeweitet werden und beim weiteren Niederdrücken des Deckels 11 elastisch zurückfedern und unter Herstellung der ersten Raststellung die Abdeckplatte 2a hintergreifen. In der Figur 8 ist gut erkennbar, dass sich die Rastnasen 13 im Wesentlichen über den gesamten unteren Randbereich des Deckels 11 erstrecken. Die erforderliche Elastizität zum Aufweiten erhält der Deckel 11 durch die Aussparungen 12 für die Schläuche 10. Der Eingriff zwischen den Rastnasen 13 und der Abdeckplatte 2a kann wieder gelöst werden, indem die unteren Randbereiche des Deckels 11 manuell nach außen gebogen werden.

In den Figuren 6 und 8 ist ferner gut erkennbar, dass an der Oberseite der Abdeckplatte 2a ein aufrecht abragender Steg 14 und an der Deckelinnenseite eine zu dem Steg 14 korrespondierende Aufnahme 15 ausgebildet sind, die miteinander in Eingriff kommen, wenn der Deckel 11 auf den Flaschenhals 2 gedrückt wird. Dabei ist an dem Steg 14 ruhende Rastöffnung 16 ausgebildet, mit welcher ein aufnahmeseitig vorgesehener Rastzahn 12 in Eingriff kommt, wenn der Deckel 11 über die erste Raststellung hinaus weiter auf den Flaschenhals 2 in die zweite Raststellung gedrückt wird. Der Eingriffsbereich zwischen der Rastöffnung 16 und dem Rastzahn 17 ist von außen nicht zugänglich, so dass ein Lösen dieser Verbindung verhindert wird.

Schließlich ist in der Figur 7 gut erkennbar, dass der Deckel 11 an seiner Oberseite Halteclips 18 zur lösbaren Anbringung von Proberöhrchen 19 trägt. Im Anlieferungszustand ist der Deckel 11 über den oberen, ersten Rastpunkt an dem Flaschenhals 2 fixiert. Nachdem die Blutplasmasammelflasche in üblicher Weise gefüllt worden ist, wird der Deckel 11 entfernt, und dann werden die Schläuche 10 so abgeschweißt, dass sie unter dem Deckel 11 Platz finden. Nach dem Abschweißen wird der Deckel 11 wieder an dem Flaschenhals 2 befestigt und dabei soweit niedergedrückt, dass eine Fixierung über die zweite Raststellung erfolgt, so dass ein erneutes Entfernen des Deckels 11 verhindert wird. Damit sind die Schläuche 10 für nachträgliche Manipulationen unzugänglich.

In der Figur 13 ist schließlich eine Ausführungsform gezeigt, bei welcher anstelle von Probenahmeröhrchen zwei Pilotbeutel 20 mit dem zur Probenahme dienenden Konnektor 9 verbunden sind. Konkret ist der Schlauch 10, welcher mit dem freien Ende des L-förmigen Konnektors 9 an der der Probenahme dienenden Anschlussstelle 7b verbunden ist, an seinem freien Ende über einen Y-förmigen Verbindungsschlauch 21 mit den beiden Pilotbeuteln 20 verbunden. Diese greifen mit einem Abschweißende in den Y-förmigen Verbindungsschlauch 21 dichtend ein und sind mit diesem fest verbunden. An ihrem gegenüberliegenden Endbereich besitzen die Pilotbeutel 20 ein schlauchartiges Abschweißende 22 mit einer Entlüftungsöffnung 23, wobei in den Abschweißende 22 eine hydrophile Fritte 24 untergebracht ist.

Bei dieser Ausführungsform erfolgt die Probenahme in einfacher Weise dadurch, dass der Blutplasmasammelbehälter gekippt wird, so dass Flüssigkeit aus dem Flaschenkörper 1 in die beiden Pilotbeutel 20 strömt, bis die hydrophile Fritte 24 sich verschließt. Anschließend werden die Pilotbeutel 20 an ihren beiden Abschweißenden 22 zugeschweißt.

Statt des Y-förmigen Verbindungsschlauches 21 kann auch ein Verbindungsschlauch mit drei oder mehr Anschlüssen vorgesehen sein, wobei die weiteren Anschlüsse dann Belüftungsöffnungen bilden, in denen hydrophile Sterilfilter oder Fritten vorgesehen sind, über welche während des Befüllens des Blutplasmasammelbehälters Luft aus dem Flaschenkörpers 1 entweichen kann.

Im Fall eines Blutplasmasammelbehälters gemäß der Figur 9, bei welchem sowohl das Befüllen des Blutplasmasammelbehälters 1, als auch die Probenahme über eine gemeinsame Anschlussstelle 7c erfolgt, weist der Schlauch 10 einen weiteren Abzweig auf, über welchen dann das Befüllen der Flasche erfolgt.

## Patentansprüche

1. Blutplasmasammelflasche aus Kunststoff zur Aufbewahrung von Blutplasma im gefrorenen Zustand mit einem Flaschenkörper (1), der an seiner Oberseite einen Flaschenhals (2) aufweist, wobei
an der Oberseite des Flaschenkörpers (1) auf gegenüberliegenden Seiten des Flaschenhalses (2) und seitlich beabstandet von diesem Anschlussstellen (7c, 7d) mit Anschlussstutzen (8) vorgesehen sind, wobei die eine Anschlussstelle (7c) dem Befüllen des Flaschenkörpers (1) mit Blutplasma sowie der Probenahme dient und an dem Anschlussstutzen (8) dieser Anschlussstelle (7c) ein L-förmiger Konnektor (9) vorgesehen ist, dessen einer Konnektorschenkel mit dem Anschlussstutzen (8) verbunden ist und dessen anderer Konnektorschenkel zum Flaschenhals (2) gerichtet ist und einen Schlauch (10) trägt, und wobei die andere Anschlussstelle (7d) der Belüftung bzw. Entlüftung des Flaschenkörpers (1) dient, **dadurch gekennzeichnet, dass** an dem Anschlussstutzen (8) dieser Anschlussstelle (7d) ein vorzugsweise hydrophiler Sterilfilter vorgesehen ist.

2. Blutplasmasammelflasche nach Anspruch 1, **dadurch gekennzeichnet, dass** wenigstens ein L-förmiger Konnektor (9) an dem zugehörigen Anschlussstutzen (8) mittels einer Rastverbindung unlösbar und selbstdichtend gehalten ist, wobei insbesondere an dem Anschlussstutzen (8) und dem L-förmigen Konnektor (9) korrespondierende Dichtungsflächen (8b, 9b) ausgebildet sind, die miteinander insbesondere unter Druck in Anlage kommen, wenn der L-förmige Konnektor (9) an dem Anschlussstutzen (8) fixiert wird.

3. Blutplasmasammelflasche nach Anspruch 1 oder 2, **dadurch gekennzeichnet, dass** der Schlauch (10), welcher mit dem L-förmigen Konnektor (9) an der der Probenahme dienenden Anschlussstelle (7b, 7c) verbunden ist, an seinem freien Ende wenigstens einen Pilotbeutel (20) trägt und mit diesem verbunden ist, wobei der Pilotbeutel (20) eine Entlüftungsöffnung (23) aufweist, in der eine hydrophile Fritte (24) vorgesehen ist.

4. Blutplasmasammelflasche nach Anspruch 3, **dadurch gekennzeichnet, dass** der Pilotbeutel (20) ein schlauchförmiges Abschweißende (22) aufweist, an dessen freien Ende die Entlüftungsöffnung (23) ausgebildet ist und in welchem die hydrophile Fritte (24) positioniert ist.

5. Blutplasmasammelflasche nach Anspruch 3 oder 4, **dadurch gekennzeichnet, dass** zwei Pilotbeutel (20) mit dem Schlauch (10), welcher mit dem Konnektor (9) der Anschlussstelle (7b, 7c) für die Probenahme verbunden ist, über einen entsprechenden, insbesondere Y-förmigen Verbindungsschlauch (21) verbunden sind.

6. Blutplasmasammelflasche nach einem der vorherigen Ansprüche, **dadurch gekennzeichnet, dass** ein Deckel (11) an dem Flaschenhals (2) und insbesondere an einer den Flaschenhals (2) an seiner Oberseite verschließenden Abdeckplatte (2a) fixiert oder fixierbar ist, und der Deckel (11) derart ausgestaltet ist, dass er im fixierten Zustand über den Flaschenhals (2) ragende Abschnitte des Schlauches (10) bzw. der Schläuche (10) übergreift und vor einem Zugriff von außen schützt, wobei insbesondere der Deckel (11) derart ausgestaltet ist, dass er im fixierten Zustand die Anschlussstellen (7a, 7b; 7c, 7d) übergreift und vor einem Zugriff von außen schützt.

7. Blutplasmasammelflasche nach Anspruch 6, **dadurch gekennzeichnet, dass** der Deckel (11) dem Schlauch (10) bzw. den Schläuchen (10) zugeordnete und zur Deckelunterseite hin offene Aussparungen aufweist, der/die von dem Schlauch (10) bzw. den Schläuchen (10) durchgriffen wird bzw. werden, wenn der Deckel (11) an dem Flaschenhals fixiert wird und/oder, dass der Deckel (11) innenseitig Haltestege aufweist, welche den über den Flaschenhals (2) ragenden Schlauch (10) bzw. die über die den Flaschenhals (2) ragenden Schläuche (10) übergreifen und positionieren, wenn der Deckel (11) an dem Flaschenhals (2) fixiert ist.

8. Blutplasmasammelflasche nach Anspruch 6 oder 7, **dadurch gekennzeichnet, dass** ein Rastmechanismus vorgesehen ist, über welchen der Deckel (11) an dem Flaschenhals (2) und insbesondere der Abdeckplatte (2a) fixiert wird, wenn der Deckel (11) von oben auf den Flaschenhals (2) gedrückt wird, wobei der Rastmechanismus eine erste Raststellung, in welcher der (11) Deckel wieder von dem Flaschenhals (2) gelöst werden kann, und eine zweite Raststellung, in welcher der Deckel (11) weiter auf dem Flaschenhals (2) gedrückt ist als in der ersten Raststellung und in der ein Lösen des Deckels (11) von dem Flaschenhals (2) verhindert wird, aufweist, wobei insbesondere an dem unteren, offenen Deckelrand Rastnasen (13) ausgebildet sind, die beim Aufdrücken des Deckels (11) auf den Flaschenhals (2) mit einem an dem Flaschenhals (2) ausgebildeten Haltesteg und insbesondere den äußeren Randbereich der Abdeckplatte (2a) in Eingriff kommen, elastisch aufgeweitet werden und beim weiteren Aufdrücken elastisch zurückfedern und unter Herstellung der ersten Raststellung den Haltesteg hintergreifen.

9. Blutplasmasammelflasche nach Anspruch 8, **dadurch gekennzeichnet, dass** an der Oberseite des Flaschenhalses (2) und insbesondere der Abdeckplatte (2a) ein aufrecht abragender Steg (14) und an der Deckelinnenseite eine zu dem Steg (14) korrespondierende Aufnahme (15) ausgebildet sind, die miteinander in Eingriff kommen, wenn der Deckel (11) auf den Flaschenhals (2) gedrückt wird, und dass an dem Steg (14) und der Aufnahme (15) Rastelemente (16, 17) des Rastmechanismus ausgebildet sind, die in der zweiten Raststellung miteinander in Eingriff kommen, wobei insbesondere in dem Steg (14) eine Rastöffnung (16) ausgebildet ist, in welche in der zweiten Raststellung ein aufnahmeseitig vorgesehenes Rastelement (17) eingreift.

10. Blutplasmasammelflasche nach einem der vorherigen Ansprüche, **dadurch gekennzeichnet, dass** die Seitenflächen des Flaschenkörpers (2) jeweils einen ebenen oder leicht nach innen gewölbten Bereich (3) definieren, an den sich zu den Stirnflächen abgerundete Bereiche anschließen.

11. Blutplasmasammelflasche nach Anspruch 10, **dadurch gekennzeichnet, dass** die Seitenflächen des Flaschenkörpers (2) jeweils einen leicht nach innen gewölbten Bereich (3) definieren, wobei die Wölbung eine maximale Tiefe von 2 mm, insbesondere von 1,5 mm besitzt.

12. Blutplasmasammelflasche nach Anspruch 10 oder 11, **dadurch gekennzeichnet, dass** die ebenen oder leicht nach innen gewölbten Bereiche (3) eine hexagonale Form besitzen, deren Grundseiten (3a, 3b) an den Übergangsbereichen der Seitenflächen zu der Oberseite und Unterseite des Flaschenkörpers (1) liegen, wobei insbesondere die ebenen oder leicht gewölbten Bereiche (3) eine gleichmäßige hexagonale Form besitzen derart, dass die zwischen den Grundseiten (3a, 3b) liegenden Ecken (E) etwa auf mittiger Höhe des Flaschenkörpers (1) positioniert sind.

13. Blutplasmasammelflasche nach Anspruch 12, **dadurch gekennzeichnet, dass** die zwischen den Grundseiten (3a, 3b) liegenden Seiten der hexagonalen Bereiche (3) leicht abgerundet sind.

## Claims

1. A blood plasma collecting flask made of plastic for the storage of blood plasma in the frozen state, comprising a flask body (1) which has on its upper side a flask neck (2), wherein connection points (7c, 7d) with connection ports (8) are provided on the upper side of the flask body (1) on opposite sides of the flask neck (2) and spaced apart from the latter to the side, wherein one connection point (7c) is used for filling the flask body (1) with blood plasma and the taking of samples and a substantially L-shaped connector (9) is provided at this connection point (7c), the one connector arm of which being connected to the connecting port (8), and the other connector arm being directed towards the flask neck (2) and bearing a tube (10) and wherein the other connection point (7d) is used for ventilation, **characterized in that** a preferably hydrophilic sterile filter is provided on the connection port (8) of this connection point (7d).

2. The blood plasma collecting flask according to claim 1, **characterized in that** at least one L-shaped connector (9) is attached to the associated connection port (8) by means of latch connection in an unreleasable and self-sealing manner, wherein in particular sealing faces (8b, 9b) corresponding to one another are formed on the connection port (8) and the L-shaped connector (9), that come into contact with each other under pressure, when the L-shaped connector (9) is fixed to the connection port (8).

3. The blood plasma collecting flask according to claim 1 to 2, **characterized in that** the tube (10), that is connected with the L-shaped connector (9) at the connection point (7c) which is used for the taking of samples carries at its free end at least one pilot bag (20) and is connected to the later, wherein the pilot bag (20) has a ventilation opening (23), in which is provided a hydrophilic frit.

4. The blood plasma collecting flask according to claim 3, **characterized in that** the pilot bag (20) has a tubular welding end (22), at the free end of which the ventilation opening (23) is provided and in which the hydrophilic frit (24) is positioned.

5. The blood plasma collecting flask according to claim 4, **characterized in that** two pilot bags (20) are connected via a corresponding, in particular Y-shaped connection tube (21) with the tube (10), that is connected with the L-shaped connector (9) of the connection port (7c) for the taking of samples.

6. The blood plasma collecting flask according to any of the preceding claims, **characterized in that** a lid (11) is fixed or fixable to the flask neck (2), and in particular to a covering plate (2c) closing the flask neck (2) on its upper side, and the lid (11) is designed such that in the fixed state it overlaps the sections of the tube (10) or the tubes (10) and protects them from outer access, wherein in particular the lid (11) is designed such that in the fixed state it projects over the connection points (7a, 7b; 7c, 7d) and protects them from outer access.

7. The blood plasma collecting flask according to claim 8 or 9, **characterized in that** the lid (11) has notches assigned to the connector tube (10) or the tubes (10) and are open towards the lower side of the lid, which the tube (10) or the tubes (10) pass, when the lid (11) is fixed to the flask neck, and/or that the lid (11) has on the inside holding bars, which overlap the tube (10) or the tubes (10) extending over the flask neck (2) and position them, when the lid (11) is fixed to the flask neck (2).

8. The blood plasma collecting flask according to claim 6 or 7, **characterized in that** a locking mechanism is provided by means of which the lid (11) is fixed onto the flaks neck (2) and in particular on the cover plate (2a), when the lid (11) is pushed onto the flask neck (2) from above, wherein the locking mechanism has a first locking position, in which the lid can be released again from the flask neck (2), in the second locking position, in which the lid (11) is pushed further onto the flask neck (2) in the first locking position and in which the lid (11) is prevented from being released from the flask neck, wherein in particular lugs (13) are formed on the lower, open lid edge which, upon pushing the lid (11) onto the flask neck (2), engaged with a holding bar formed on the flask neck (2), and in particular onto the outer edge region of the covering plate (2a) are elastically expanded, and when pushed on further spring back elastically and engage behind the holing bar thus establishing the first locking position.

9. The blood plasma collecting flask according to claim 8, **characterized in that** on the upper side of the flask neck (2) and in particular on the covering plate (2a) a bar (14) projecting uprightly and on the inside of the lid a retainer (15) corresponding to the bar (14) are formed, which engage with one another when the lid (11) is pushed onto the flask neck (2), and that locking elements (16, 17) are formed on the bar (14) and the retainer (15) which engage with one another in the second locking position, wherein in particular a locking opening (16) is formed in the bar (14) in which a locking element (17) provided on the retainer side engages in the second locking position.

10. The blood plasma collecting flask according to any of the preceding claims, **characterized in that** the lateral faces of the flaks body (2) respectively define a flat or slightly inwardly curved area (3) adjoining which are areas rounded towards the faces surfaces.

11. The blood plasma collecting flask according to claim 10, **characterized in that** the side faces (2) are defined slightly inwards curved areas, wherein the curvature has a maximum depth of 2 mm, in particular of 1.5 mm.

12. The blood plasma collecting flask according to claim 10 or 11, **characterized in that** the flat or slightly inwardly curved areas have a hexagonal form, the side faces (3a, 3b) of which lay on the crossover areas of the lateral faces to the upper side and lower side of the flask body (1), wherein in particular the flat or slightly curved areas (3) have a uniformly hexagonal form such that the corners lay between the base sides are positioned approximately half way up the flask body (1).

13. The blood plasma collecting flask according to claim 12, **characterized in that** the sides of the hexagonal surfaces (3) lying between the base sides (3a, 3b) are slightly rounded.

## Revendications

1. Bouteille de collecte de plasma sanguin en plastique pour la conservation de plasma sanguin à l'état congelé avec un corps de bouteille (1) qui présente un goulot (2) sur sa face supérieure, la face supérieure du corps de bouteille (1) comportant, sur deux côtés du goulot opposés l'un à l'autre et latéralement éloignés de ce dernier, des points de raccordement (7c, 7d) avec des tubulures de raccordement (8), ledit point de raccordement (7c) servant au remplissage du corps de bouteille (1) avec du plasma sanguin ainsi qu'à la prise d'échantillons, et la tubulure de raccordement (8) de ce point de raccordement (7c) comportant un connecteur en L (9) dont l'une des broches est reliée à la tubulure de raccordement (8) et l'autre est dirigée vers le goulot (2) et comporte un tube (10), l'autre point de raccordement (7d) servant à l'aération/la purge du corps de bouteille (1), **caractérisée en ce que** en ce que la tubulure de raccordement (8) de ce point de raccordement (7d) présente un filtre stérile idéalement hydrophile.

2. Bouteille de collecte de plasma sanguin selon la revendication 1, **caractérisée en ce qu'**au moins un connecteur en L (9) est maintenu sur la tubulure de raccordement (8) de façon amovible et autoétanche à l'aide d'une connexion par encliquetage, les tubulures de raccordement (8) et le connecteur en L (9) présentant notamment des surfaces d'étanchéité correspondantes (8b, 9b) venant notamment s'appuyer de façon réciproque sous l'effet de la pression lorsque le connecteur en L (9) est fixé à la tubulure de raccordement (8).

3. Bouteille de collecte de plasma sanguin selon les revendications 1 ou 2. **caractérisée en ce que** le tube (10) relié au connecteur en L (9) au point de raccordement servant à la prise d' échantillons (7b, 7c) comporte sur son extrémité libre un sac pilote (20) avec lequel il est relié, le sac pilote (20) présentant une ouverture de purge (23) dans laquelle est configurée une fritte hydrophile (24).

4. Bouteille de collecte de plasma sanguin selon la revendication 3, **caractérisée en ce que** le sac pilote (20) présente une extrémité de dessoudure (22) en forme de tube sur l'extrémité libre de laquelle est formée une ouverture de purge (23) et dans laquelle la fritte hydrophile (24) est positionnée.

5. Bouteille de collecte de plasma sanguin selon les revendications 3 ou 4, **caractérisée en ce que** deux sacs pilotes (20) sont reliés au tube (10) relié au connecteur (9) du point de raccordement (7b, 7c) servant à la prise d'échantillons par un tube de raccordement (21) correspondant et notamment en forme de V.

6. Bouteille de collecte de plasma sanguin selon l'une des revendications précédentes, **caractérisée en ce qu'**un couvercle (11) est fixé ou peut être fixé au goulot (2) et notamment à l'une des plaques de recouvrement (2a) refermant le goulot (2) sur sa face supérieure, et que le couvercle (11) est configuré de telle sorte que, à l'état monté, il enveloppe des sections du tube (10) ou des tubes (10) en saillie par rapport au goulot (2), le protégeant ainsi d'un accès depuis l'extérieur, le couvercle (11) étant notamment configuré de sorte que, à l'état monté, il enveloppe les points de raccordement (7a, 7b ; 7c, 7d) en les protégeant d'un accès depuis l'extérieur.

7. Bouteille de collecte de plasma sanguin selon la revendication 6, **caractérisée en ce que** le bouchon (11) est pourvu d'encoches affectées au tube (10) ou aux tubes (10) et ouvertes en direction du dessous du bouchon, qui est/sont enveloppée(s) par le tube (10) ou les tubes (10) lorsque le bouchon (11) est fixé au goulot, que la face intérieure du bouchon (11) comporte des barres de maintien qui enveloppent et positionnent le tube (10) dépassant du goulot (2) ou les tubes (10) dépassants du goulot (2) lorsque le bouchon (11) est fixé au goulot (2).

8. Bouteille de collecte de plasma sanguin selon l'une des revendications 6 à 7, **caractérisée en ce qu'**un mécanisme d'enclenchement sert à fixer le bouchon (11) au goulot (2) et notamment à la plaque de recouvrement (2a) lorsque le bouchon (11) est enfoncé sur le goulot (2) à partir du haut, le mécanisme d'enclenchement présentant une première position d'encliquetage, dans laquelle le bouchon (11) peut être dévissé du goulot (2), ainsi qu'une deuxième position d'encliquetage, dans laquelle le bouchon (11) est enfoncé plus profondément sur le goulot (2) que dans la première position d'encliquetage et le bouchon (11) ne peut être retiré du goulot (2), le rebord inférieur et ouvert du bouchon présentant des becs d'encliquetage (13) qui, lorsque est enfoncé le bouchon (11) sur le goulot (2), s'engagent dans les barres de maintien formés sur le goulot (2) ainsi que notamment sur le rebord externe de la plaque de recouvrement (2a), sont écartées de façon élastique, puis retournent à leur forme originale en s'accrochant à l'arrière des barres de maintien et en prenant la première position d'encliquetage.

9. Bouteille de collecte de plasma sanguin selon la revendication 8 ou 7, **caractérisée en ce qu'**une barre (14) en saillie verticale est disposée sur le dessus du goulot (2), et notamment de la plaque de recouvrement (2a), et qu'une prise (15) correspondant à la barre (14) est disposée à l'intérieur du bouchon, la première s'engageant dans la seconde lorsque le bouchon (11) est enfoncé sur le goulot (2), et que la barre (14) et la prise (15) présentent des éléments d'encliquetage (16, 17) du mécanisme d'encliquetage qui s'engagent l'un dans l'autre lorsque la deuxième position d'encliquetage est atteinte, la barre (14) étant pourvue d'une ouverture d'arrêt (16) dans laquelle s'engage un élément d'encliquetage (17) prévu du côté réception lorsque la deuxième position d'encliquetage est atteinte.

10. Bouteille de collecte de plasma sanguin selon l'une des revendications précédentes, **caractérisée en ce que** les surfaces latérales du corps de bouteille (2) définissent chacune une zone (3) plate ou légèrement convexe à laquelle se raccordent des zones arrondies vers les surfaces frontales.

11. Bouteille de collecte de plasma sanguin selon l'une des revendications précédentes, **caractérisée en ce que** les surfaces latérales du corps de bouteille (2) définissent chacune une zone (3) plate ou légèrement convexe, la courbure ayant une profondeur maximale de 2 mm, plus précisément de 1,5 mm.

12. Bouteille de collecte de plasma sanguin selon les revendications 10 ou 11, **caractérisée en ce que** les zones plates ou légèrement convexes (3) ont une forme hexagonale dont les faces de base (3a, 3b) sont situées dans les zones de transition entre les surfaces latérales ainsi que le dessus et le dessous du corps de bouteille (1), les zones plates ou légèrement convexes (3) ayant notamment une forme hexagonale régulière de sorte que les coins (E) situés entre les faces de base (3a, 3b) soient positionnés environ à la hauteur centrale du corps de bouteille (1).

13. Bouteille de collecte de plasma sanguin selon la revendication 12, **caractérisée en ce que** les côtés situés entre les faces de base (3a, 3b) des zones hexagonales (3) sont légèrement arrondis.
